# FASCICULE DE BREVET EUROPEEN

(11) **EP 4 353 117 B1**
(45) Date de publication et mention de la délivrance du brevet: **30.04.2025**
(21) Numéro de dépôt: 22201281.7
(22) Date de dépôt: 13.10.2022
(51) Int. Cl.: A44C 5/00, A44C 17/02

(54) **BRIN DE BRACELET AVEC EFFET OPTIQUE**
ARMBAND MIT OPTISCHEM EFFEKT
BRACELET STRAND WITH OPTICAL EFFECT

(43) Date de publication de la demande: 17.04.2024
(73) Titulaire: The Swatch Group Research and Development Ltd, 2074 Marin (CH)
(72) Inventeur: NAPOLI, Sophie, 2000 Neuchâtel (CH); FRANÇOIS, Nicolas, 2000 Neuchâtel (CH); DOVCIK, Marek, 06250 Mougins (FR)
(74) Mandataire: ICB SA

(56) Documents cités:
- EP-A2- 0 373 806
- CH-A2- 713 234

## Description

### Domaine technique de l'invention

L'invention se rapporte à un bracelet de montre avec un effet optique.

L'invention se rapporte également à un procédé de réalisation d'un bracelet de montre avec un effet optique.

### Arrière-plan technologique

Traditionnellement, les bracelets de montres sont réalisés en cuir, en matière synthétique, en tissu, en matière caoutchouteuse, ou en métal. Les bracelets comprennent également un insert disposé dans une doublure ou un fourreau ou entre une bande supérieure et une bande inférieure réunies l'une à l'autre par la suite. Cet insert a une fonction principalement mécanique et flexible.

Dans le cas d'un bracelet en caoutchouc, il est fréquent d'utiliser un insert en matière rigide mécaniquement résistant. Cet insert peut notamment être réalisé via injection en utilisant une matière thermoplastique de type polyamide seul ou chargé (fibres de carbone, fibres de verre, etc.). Une fois l'insert réalisé, celui-ci est placé dans le moule et le reste du brin réalisé en caoutchouc est surmoulé (par injection ou par compression) autour de celui-ci.

Actuellement, des effets optiques ou décoratifs peuvent être ajoutés au bracelet, mais on constate que leur intégration est difficile pour garantir une protection suffisante aux différentes conditions environnementales, aux chocs ou encore à l'abrasion lors du port de la montre.

On peut citer à ce titre la demande de brevet EP 0 373 806, qui décrit un bracelet de montre. Le bracelet comprend une poche en matière plastique transparente remplie d'un liquide et de particules, la poche logeant entre une partie inférieure et une partie supérieure du bracelet et étant visible au travers d'une ouverture de la partie supérieure. Cependant, il ne définit pas une protection suffisante de la poche aux conditions environnementales et aux chocs ou à l'abrasion, ce qui constitue un inconvénient. De plus, l'épaisseur générale d'un tel bracelet est souvent trop importante et la poche reste visible, ce qui nuit également à l'esthétisme du bracelet.

### Résumé de l'invention

L'invention a notamment pour objectif de pallier les différents inconvénients des bracelets de l'art antérieur.

Plus précisément, un objectif de l'invention est de fournir un brin de bracelet avec un effet optique présentant une épaisseur maitrisée tout en garantissant une bonne protection de l'effet optique.

A cet effet, l'invention concerne un brin de bracelet en matière élastomère, comprenant une première extrémité apte à une liaison avec une boîte de montre, caractérisé en ce qu'il comprend un insert rigide présentant une partie pleine formant un renfort, et une partie creuse agencée pour recevoir un fluide et des éléments solides dispersés dans le fluide, ladite partie creuse se trouvant au centre de la partie pleine, et en ce que l'insert est enrobé dans un élastomère transparent formant le brin bracelet, ledit insert étant positionné à la première extrémité apte à une liaison avec une boîte de montre.

Conformément à d'autres variantes avantageuses de l'invention :
- les particules ont une densité supérieure à celle du fluide ;
- le fluide est choisi parmi : une solution aqueuse ou une huile végétale ou minérale ;
- les éléments solides sont choisis parmi : des particules métalliques 3D ou 2D, des particules phosphorescentes ou encore des billes ;
- l'insert est réalisé à partir d'un polymère transparent, amorphe ou de très faible cristallinité ;
- l'insert présente une résistance mécanique avec un module de Young supérieur à 1GPa ;
- l'insert comprend une lame métallique agencée pour être en contact avec une carrure ;
- la partie creuse se présente sous la forme d'un logo, d'une lettre, d'un chiffre ou d'un motif ;
- l'insert comprend deux coques, chaque coque comprenant une cavité formant la partie creuse ;
- l'insert comprend un canal débouchant sur la partie creuse pour remplir cette dernière.

L'invention concerne également un procédé de fabrication d'un brin de bracelet conforme à l'invention, le procédé comprenant les étapes suivantes :
- se munir d'un insert transparent comprenant une partie creuse;
- se munir d'un fluide et y ajouter des éléments solides pour former une solution avec des particules en suspension ;
- injecter la solution obtenue dans l'insert via un canal débouchant dans la partie creuse ;
- fermer le canal de manière étanche ;
- surmouler une matière élastomère transparente ou translucide sur l'insert pour former un brin de bracelet, puis vulcaniser ou « cuire » la matière surmoulée jusqu'à obtention d'un brin flexible en matière élastomère comprenant un insert avec une partie creuse de façon à ce que la solution avec les particules en suspension soit visible depuis l'extérieur du brin de bracelet.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue en coupe selon un plan médian dans le sens de la longueur d'un brin de bracelet selon l'invention ;
- la figure 2 représente une vue en coupe vue en coupe selon un plan médian dans le sens de la hauteur d'un brin de bracelet selon l'invention ;
- la figure 3 représente une vue de dessus d'un brin de bracelet selon l'invention.

### Description détaillée de l'invention

En référence à la figure 1, il est représenté l'un des deux brins d'un bracelet de montre, flexibles, qui forment ensemble un bracelet de montre et qui portent chacun un insert 2.

Le brin de bracelet de montre 1 comporte une première extrémité 10 à même de recevoir une barrette d'attache et d'être attachée à une boîte de montre au moyen de cette barrette d'attache. Le brin de bracelet 1 est percé de trous 11 se succédant sur une partie de sa longueur, chacun des trous 11 étant prévu pour le passage d'un organe d'une boucle ou un pion permettant d'attacher le brin de bracelet de montre 1 à l'autre brin de bracelet de montre et de fermer ainsi le bracelet de montre, par exemple autour d'un poignet.

Le brin de bracelet de montre 1 se présente sous la forme d'une bande flexible en matière élastomère et comprend un insert 2 sur lequel est surmoulée la bande en matière flexible.

L'élastomère formant le brin de bracelet est élastiquement compressible et se prête mal à la fixation à la boite de montre, un insert 2 est donc intégré par surmoulage à la première extrémité du brin 1 qui est prévue pour être reliée à la boîte de montre.

Selon l'invention, la première extrémité 10 apte à une liaison avec une boîte de montre comprend un insert 2 rigide formant un renfort et augmentant la rigidité du brin à proximité de la boite de montre.

L'insert 2 comprend une partie pleine 20 et une partie creuse 21 formée au centre de la partie pleine et agencée pour recevoir un fluide 3 ainsi que des éléments solides 4 dispersés dans le fluide.

Avantageusement, les éléments solides 4 ont une densité supérieure au liquide dans lequel ils se trouvent afin de permettre un écoulement de ceux-ci lorsque le brin de bracelet est mis en mouvement ou agité.

Les éléments solides 4 sont choisis parmi : des particules métalliques 2D ou 3D, des particules phosphorescentes, des microbilles, des paillettes, des lamelles, etc...

Le fluide 3 quant à lui est choisi parmi : l'eau, huile ... et peut être incolore ou coloré. Bien évidemment, le fluide doit être transparent ou translucide afin de laisser apparaitre les éléments solides.

Selon un mode de réalisation préférentiel de l'invention, l'insert 2 est enrobé dans un élastomère transparent formant le brin bracelet 1 pour pourvoir observer la partie creuse recevant le fluide et les éléments solides dispersés dans le fluide. L'élastomère est prévu transparent ou translucide, et est réalisé à partir de matières réticulées de type FKM ou encore silicone mais aussi de matières non réticulées de type thermoplastiques élastomères comme le TPE-U ou le TPE-S.

Selon les besoins de l'homme du métier, la partie creuse 21 se présente sous la forme d'un logo, d'une lettre, d'un chiffre ou encore d'un motif.

Encore selon un autre mode de réalisation, l'insert 2 présente un logo, une lettre, un chiffre ou un motif formé en relief positif logeant dans une ouverture correspondante du brin de bracelet et formant la partie creuse de l'insert.

Cet insert 2 est réalisé en un matériau non compressible tel qu'un thermoplastique. Dans cet exemple, l'insert 2 se présente sous la forme d'un élément parallélépipédique. L'insert permet ainsi de rendre extrêmement rigide l'extrémité en lien avec la boite de montre.

Avantageusement, l'insert est réalisé à partir d'un polymère transparent, amorphe ou de très faible cristallinité du type de type PEF, PET, polycarbonate, polyamide ou encore polyméthacrylate de méthyle, époxy ou PUR.

L'insert est réalisé via un moulage, une impression 3D ou encore via usinage.

L'insert présente une résistance mécanique avec un module de Young supérieur à 1GPa afin de pouvoir résister aux contraintes de traction/torsion/flexion du bracelet lors de son installation et son utilisation.

Selon un mode de réalisation de l'invention, l'insert est renforcé avec une lame métallique 5 à la première extrémité du brin 1 qui est prévue pour être reliée à la boîte de montre afin d'assurer une bonne résistance en traction et traction/torsion du bracelet, la lame métallique 5 étant agencée pour être en contact avec la boîte de montre lorsque le brin de bracelet est attaché à cette dernière.

De manière à pouvoir remplir la partie creuse de l'insert 2, ce dernier comprend un canal 22 débouchant sur la partie creuse pour remplir cette dernière, le mélange fluide et éléments solide étant injecté dans la partie creuse au moyen d'une seringue par exemple.

La liaison entre le brin de bracelet 1 et l'insert 2 peut être améliorée par un agent d'adhésion ou des éléments d'accroche mécanique, et ainsi éviter un décollement de l'insert lors du surmoulage et des flexions répétées du brin de bracelet lorsqu'il est utilisé. Différents agents d'adhésion peuvent être utilisés en fonction du couple de matériau utilisé.

Selon un deuxième mode de réalisation de l'invention, l'insert se présente sous la forme de deux coques agencée pour être assemblée au moyen d'un joint, d'une soudure ou d'une colle, chaque coque comprenant une cavité formant la partie creuse.

L'invention concerne également un procédé de fabrication d'un brin de bracelet muni d'un insert.

Le procédé de fabrication d'un brin de bracelet comprend les étapes suivantes :
a) se munir d'un insert transparent comprenant une partie creuse ;
b) se munir d'un fluide et y ajouter des éléments solides pour former une solution avec des particules en suspension ;
c) injecter la solution obtenue dans l'insert via un canal débouchant dans la partie creuse ;
d) fermer le canal de manière étanche ;
e) surmouler une matière élastomère transparente ou translucide sur l'insert pour former un brin de bracelet, puis vulcaniser ou « cuire » la matière surmoulée jusqu'à obtention d'un brin flexible en matière élastomère comprenant un insert avec une partie creuse de façon à ce que la solution avec les particules en suspension soit visible depuis l'extérieur du brin de bracelet.

L'invention concerne également une montre comprenant au moins un brin de bracelet conforme à l'invention.

Grâce à ces différents aspects de l'invention, on dispose d'un brin de bracelet présentant un effet optique avec une bonne résistance mécanique.

Bien entendu, la présente invention ne se limite pas à l'exemple illustré et est susceptible de diverses variantes et modifications qui apparaîtront à l'homme de l'art, sans sortir du cadre de l'invention telle que définie par les revendications.

## Revendications

1. Brin de bracelet (1) en matière élastomère transparente ou translucide, comprenant une première extrémité (10) apte à une liaison avec une boîte de montre, **caractérisé en ce qu'**il comprend un insert (2) rigide présentant une partie pleine (20) formant un renfort, et une partie creuse (21) agencée pour recevoir un fluide (3) et des éléments solides (4) dispersés dans le fluide, ladite partie creuse se trouvant au centre de la partie pleine, et **en ce que** l'insert (2) est enrobé dans l'élastomère transparent, et est positionné à la première extrémité (10) apte à une liaison avec une boîte de montre.

2. Brin de bracelet (1) selon la revendication 1, **caractérisée en ce que** les particules ont une densité supérieure à celle du fluide.

3. Brin de bracelet (1) selon la revendication 1 ou 2, dans lequel le fluide est choisi parmi : une solution aqueuse ou une huile minérale ou végétale.

4. Brin de bracelet (1) selon l'une des revendications 1 à 3, dans lequel les éléments solides sont choisis parmi : des particules métalliques, des particules phosphorescentes, des billes, des paillettes, des lamelles ...

5. Brin de bracelet (1) selon l'une des revendications 1 à 4, **caractérisé en ce que** l'insert est réalisé à partir d'un polymère transparent, amorphe ou de très faible cristallinité.

6. Brin de bracelet (1) selon l'une des revendications 1 à 5, **caractérisé en ce que** l'insert présente une résistance mécanique avec un module de Young supérieur à 1GPa.

7. Brin de bracelet (1) selon l'une des revendications 1 à 6, **caractérisé en ce qu'**il comprend une lame métallique agencée pour être en contact avec la boite de montre.

8. Brin de bracelet (1) selon l'une des revendications 1 à 7, **caractérisé en ce que** la partie creuse se présente sous la forme d'un logo, d'une lettre, d'un chiffre ou d'un motif.

9. Brin de bracelet (1) selon l'une des revendications 1 à 8, **caractérisé en ce que** l'insert comprend deux coques, chaque coque comprenant une cavité formant la partie creuse.

10. Brin de bracelet (1) selon l'une des revendications 1 à 9, **caractérisé en ce que** l'insert (2) comprend un canal (22) débouchant sur la partie creuse (21) pour remplir cette dernière.

11. Procédé de fabrication d'un brin de bracelet selon l'une des revendications 1 à 10, **caractérisé en ce qu'**il comprend les étapes suivantes :
a) se munir d'un insert transparent comprenant une partie creuse ;
b) se munir d'un fluide et y ajouter des éléments solides pour former une solution avec des particules en suspension ;
c) injecter la solution obtenue dans l'insert via un canal débouchant dans la partie creuse ;
d) fermer le canal de manière étanche ;
e) surmouler une matière élastomère transparente ou translucide sur l'insert pour former un brin de bracelet, puis vulcaniser ou « cuire » la matière surmoulée jusqu'à obtention d'un brin flexible en matière élastomère comprenant un insert avec une partie creuse de façon à ce que la solution avec les particules en suspension soit visible depuis l'extérieur du brin de bracelet.

## Patentansprüche

1. Armbandstrang (1) aus transparentem oder durchscheinendem Elastomer-Werkstoff, der ein erstes Ende (10) umfasst, das zu einer Verbindung mit einem Uhrgehäuse imstande ist, **dadurch gekennzeichnet, dass** er einen starren Einsatz (2) umfasst, der einen vollen Teil (20) aufweist, der eine Verstärkung bildet, und einen hohlen Teil (21), der angeordnet ist, um ein Fluid (3) und in dem Fluid dispergierte feste Elemente (4) aufzunehmen, wobei sich der hohle Teil in der Mitte des vollen Teils befindet, und dadurch, dass der Einsatz (2) in dem transparente Elastomer überzogen ist und am ersten Ende (10) positioniert ist, das zu einer Verbindung mit einem Uhrgehäuse imstande ist.

2. Armbandstrang (1) nach Anspruch 1, **dadurch gekennzeichnet, dass** die Teilchen eine höhere Dichte als jene des Fluids aufweisen.

3. Armbandstrang (1) nach Anspruch 1 oder 2, wobei das Fluid ausgewählt ist aus: einer wässrigen Lösung oder einem Mineral- oder Pflanzenöl.

4. Armbandstrang (1) nach einem der Ansprüche 1 bis 3, wobei die festen Elemente ausgewählt sind aus: Metallteilchen, phosphoreszierenden Teilchen, Kugeln, Pailletten, Lamellen ...

5. Armbandstrang (1) nach einem der Ansprüche 1 bis 4, **dadurch gekennzeichnet, dass** der Einsatz aus einem transparenten, amorphen oder sehr schwach kristallinen Polymer hergestellt ist.

6. Armbandstrang (1) nach einem der Ansprüche 1 bis 5, **dadurch gekennzeichnet, dass** der Einsatz eine mechanische Festigkeit mit einem Young-Modul von mehr als 1 GPa aufweist.

7. Armbandstrang (1) nach einem der Ansprüche 1 bis 6, **dadurch gekennzeichnet, dass** er eine Metallklinge umfasst, die angeordnet ist, um in Kontakt mit dem Uhrgehäuse zu kommen.

8. Armbandstrang (1) nach einem der Ansprüche 1 bis 7, **dadurch gekennzeichnet, dass** sich der hohle Teil in Form eines Logos, eines Buchstabens, einer Zahl oder eines Musters darstellt.

9. Armbandstrang (1) nach einem der Ansprüche 1 bis 8, **dadurch gekennzeichnet, dass** der Einsatz zwei Schalen umfasst, wobei jede Schale einen Hohlraum umfasst, der den hohlen Teil bildet.

10. Armbandstrang (1) nach einem der Ansprüche 1 bis 9, **dadurch gekennzeichnet, dass** der Einsatz (2) einen Kanal (22) umfasst, der in den hohlen Teil (21) mündet, um diesen zu füllen.

11. Verfahren zur Herstellung eines Armbandstrangs nach einem der Ansprüche 1 bis 10, **dadurch gekennzeichnet, dass** es die folgenden Schritte umfasst:
a) sich mit einem durchsichtigen Einsatz versehen, der einen hohlen Teil umfasst;
b) sich mit einer Flüssigkeit versehen und feste Elemente beigeben, um eine Lösung mit Schwebeteilchen zu bilden;
c) Injizieren der erhaltenen Lösung in den Einsatz über einen Kanal, der in den hohlen Teil mündet;
d) den Kanal in dichter Form verschließen;
e) Überformen des Einsatzes mit einem transparenten oder durchscheinenden Elastomer-Werkstoff, um einen Armbandstrang zu bilden, danach Vulkanisieren oder "Brennen" des überformten Werkstoffs, bis zum Erhalt eines flexiblen Strangs aus Elastomer-Werkstoff, der einen Einsatz mit einem hohlen Teil umfasst, sodass die Lösung mit den Schwebeteilchen von außerhalb des Armbandstrangs aus sichtbar ist.

## Claims

1. Bracelet strand (1) made of a transparent or translucent elastomer material, comprising a first end (10) capable of connecting to a watch case, **characterised in that** it comprises a rigid insert (2) having a solid part (20) forming a reinforcement, and a hollow part (21) arranged to receive a fluid (3) and solid elements (4) dispersed in the fluid, said hollow part being located at the centre of the solid part, and **in that** the insert (2) is coated in the transparent elastomer, and is positioned at the first end (10) capable of connecting to a watch case.

2. Bracelet strand (1) according to claim 1, **characterised in that** the particles have a higher density than the fluid.

3. Bracelet strand (1) according to claim 1 or 2, wherein the fluid is selected from: an aqueous solution or a mineral or vegetable oil.

4. Bracelet strand (1) according to one of claims 1 to 3, wherein the solid elements are selected from: metal particles, phosphorescent particles, beads, flakes or scales, etc.

5. Bracelet strand (1) according to one of claims 1 to 4, **characterised in that** the insert is made of a transparent polymer that is amorphous or that has a very low crystallinity.

6. Bracelet strand (1) according to one of claims 1 to 5, **characterised in that** the insert has a mechanical strength with a Young's modulus greater than 1 GPa.

7. Bracelet strand (1) according to one of claims 1 to 6, **characterised in that** it comprises a metal blade arranged such that it is in contact with the watch case.

8. Bracelet strand (1) according to one of claims 1 to 7, **characterised in that** the hollow part takes the form of a logo, a letter, a number or a pattern.

9. Bracelet strand (1) according to one of claims 1 to 8, **characterised in that** the insert comprises two shells, each shell comprising a cavity forming the hollow part.

10. Bracelet strand (1) according to one of claims 1 to 9, **characterised in that** the insert (2) comprises a channel (22) opening out into the hollow part (21) so as to fill the latter.

11. Method for manufacturing a bracelet strand according to one of claims 1 to 10, **characterised in that** it comprises the following steps of:
a) taking a transparent insert comprising a hollow part;
b) taking a fluid and adding solid elements thereto to form a solution with suspended particles;
c) injecting the solution obtained into the insert via a channel opening out into the hollow part;
d) closing the channel in a leak-tight manner;
e) overmoulding a transparent or translucent elastomer material over the insert to form a bracelet strand, then vulcanising or "curing" the overmoulded material to obtain a flexible strand made of an elastomer material and comprising an insert with a hollow part such that the solution with the suspended particles is visible from outside the bracelet strand.
